# FASCICULE DE BREVET EUROPEEN

(11) **EP 1 961 531 B1**
(45) Date de publication et mention de la délivrance du brevet: **18.09.2013**
(21) Numéro de dépôt: 08358003.5
(22) Date de dépôt: 25.02.2008
(51) Int. Cl.: B27B 17/14, B25B 13/48, B25B 13/08

(54) **Dispositif de serrage à bras de manoeuvre escamotable et appareil comportant un tel dispositif**
Befestigungsvorrichtung mit versenkbarem Handhebel und Geräte eine solche Vorrichtung enthaltend
Tightening device with a retractable manoeuvring arm and apparatus including such a device

(30) Priorité: 26.02.2007 FR 0701356
(43) Date de publication de la demande: 27.08.2008
(73) Titulaire: PELLENC (Société Anonyme), 84120 Pertuis (FR)
(72) Inventeur: Pellenc, Roger, 84120 Pertuis (FR)
(74) Mandataire: Marek, Pierre

(56) Documents cités:
- WO-A-2005/108030
- DE-U1- 29 909 645
- US-A- 2 693 124
- US-A- 5 307 713

## Description

La présente invention concerne un dispositif de serrage selon le préambule de la revendication 1. Elle vise aussi les appareils pourvus de ce dispositif de serrage, par exemple les outils portatifs et, en particulier les scies à chaîne portatives.

Un tel dispositif de serrage est connu du document DE-29909645U1.

Il est courant d'utiliser une vis ou un écrou vissé sur une tige filetée pour réaliser un effort de serrage entre deux pièces. Une pièce montée à l'aide d'un système vis-écrou présente l'avantage d'être amovible. Son démontage et son remontage ultérieur requièrent toutefois le desserrage des écrous ou des vis à l'aide d'un outil indépendant tel qu'une clé ou un tournevis, puis leur resserrage à l'aide de ce même outil. Or, on ne dispose pas toujours d'un tel outil qui peut faire défaut au moment même où l'on a besoin de desserrer et/ou de serrer des écrous ou des vis.

De plus, il arrive fréquemment qu'un tournevis ou une clé se désaccouple malencontreusement de la tête de la vis ou de l'écrou en cours de manoeuvre. De ce fait, le serrage et le desserrage d'un écrou ou d'une vis nécessitent parfois de savoir combiner force et habileté.

Un dispositif vis-écrou équipe généralement les scies à chaîne portatives pour réaliser le serrage et l'immobilisation, dans la position souhaitable, du guide-chaîne, afin de permettre un réglage de la tension de cette dernière ou la mise en place d'une chaîne neuve.

Dans une telle application, on conçoit que l'opérateur doit toujours avoir, à portée de main, un outil dédié pour desserrer ou resserrer l'écrou ou la vis de serrage, en particulier pendant l'utilisation de l'outil en extérieur lors de laquelle on peut être amené à devoir effectuer des réglages de la tension de la chaîne de la scie.

Pour pallier cette contrainte, on a proposé (DE-29909645 U1) un dispositif de serrage du guide-chaîne d'une scie à chaîne, au moyen d'un système vis-écrou, suivant lequel l'écrou de ce système est assujetti en permanence à une clé de manoeuvre qui peut se rabattre contre le carter de l'outil, en position neutre, lorsqu'elle n'est pas utilisée. Selon ce dispositif, une bague rotative est placée sous la tête de l'écrou et la clé est fixée avec une aptitude de basculement sur cette bague, autour d'un axe perpendiculaire à l'axe de l'écrou et de manière décalée par rapport à ce dernier. D'autre part, la tête de l'écrou est munie de deux entailles radiales, tandis que la clé est pourvue d'une dent qui, selon la position de basculement de ladite clé, peut engrener avec l'une desdites entailles pour permettre l'entraînement en rotation de l'écrou, dans un sens ou dans l'autre, ou se trouver dégagée desdites entailles pour autoriser une rotation libre de la clé autour de l'écrou.

Ce dispositif nécessite, avant les mouvements de rotation de l'écrou ou de placement de la clé en position de rangement, une manoeuvre d'embrayage ou de débrayage obligatoire, suivant le cas, laquelle peut ne pas être immédiatement comprise par les utilisateurs.

L'invention a au moins pour but de proposer une solution aux problèmes découlant des diverses contraintes exposées précédemment.

Selon l'invention, ce but est atteint grâce à un dispositif de serrage du genre vis-écrou, comprenant un organe de serrage apte à être entraîné en rotation et une clé d'entraînement de cet organe de serrage munie d'un bras de manoeuvre, cette clé et l'organe de serrage étant unis par un dispositif de liaison agencé de façon que la clé peut basculer par rapport à l'organe de serrage autour d'un axe de basculement perpendiculaire à l'axe de vissage dudit organe de serrage, de sorte à permettre son placement en position de repos sensiblement perpendiculaire audit axe de vissage, et peut entraîner l'organe de serrage en rotation autour de l'axe de vissage dans le sens du serrage ou du desserrage, ou tourner librement par rapport à l'organe de serrage, autour dudit axe de vissage, sur une plage de débattement angulaire d'au moins 170°, après immobilisation dudit organe de serrage, en fin de manoeuvre de serrage, ce dispositif étant remarquable en ce que l'organe de serrage et la clé d'entraînement du dispositif de liaison sont pourvus, respectivement, de moyens venant en contact l'un de l'autre, lors de la rotation de la clé, d'une part, dans le sens du vissage de l'organe de serrage lorsque la clé se trouve à une première extrémité de la plage de débattement angulaire, ainsi que, d'autre part, dans le sens du dévissage de l'organe de serrage lorsque la clé se trouve à une deuxième extrémité de la plage de débattement angulaire.

Grâce à l'invention, la manoeuvre du dispositif de serrage ne nécessite l'utilisation d'aucun outil extérieur pour serrer ou desserrer l'organe de serrage (vis ou écrou) dudit dispositif. La clé reliée à l'organe de serrage autorise l'entraînement en rotation de ce dernier, tout en pouvant être placée dans une position de repos déterminée sans modifier le serrage obtenu, par exemple dans une position rabattue contre le carter de l'appareil pour ne pas gêner l'utilisation de celui-ci. En outre, cette manoeuvre, est très simple et rapide.

Selon un mode d'exécution avantageux, l'organe de serrage rotatif du système vis-écrou relié à la clé de manoeuvre, est constitué par t'écrou dudit système.

Selon un mode d'exécution préféré, les moyens de liaison entre la clé d'entraînement et l'organe de serrage comprennent :
- une gorge annulaire ménagée dans la surface cylindrique externe du corps de l'organe de serrage rotatif et dans le fond de laquelle est logée une butée d'entraînement orientée parallèlement à l'axe de vissage dudit organe de serrage rotatif ;
- un chapeau rotatif tubulaire dans lequel est logé le corps dudit organe de serrage et comportant deux trous diamétralement opposés débouchant dans la gorge annulaire dudit organe de serrage, et
- un agencement de la tête de la clé d'entraînement selon lequel ladite tête est réalisée sous forme d'une fourchette à deux branches, les extrémités de ces branches étant recourbées ou formées en direction l'une de l'autre et engagées avec une aptitude de rotation dans les trous diamétralement opposés du chapeau rotatif, l'une au moins de ces extrémités recourbées étant dimensionnée pour s'étendre à travers ladite gorge et venir au contact de la butée d'entraînement de l'organe de serrage rotatif.

Selon une autre caractéristique avantageuse, l'extrémité recourbée de la seconde branche de la fourchette d'entraînement est dimensionnée de façon à ne pas entrer au contact de la butée d'entraînement de l'organe de serrage, lors du pivotement de la clé autour de l'axe de vissage, par rapport à l'organe de serrage.

Une autre caractéristique avantageuse du dispositif de serrage peut être que ledit dispositif de liaison réalise une liaison indémontable entre la clé et l'organe de serrage.

Avantageusement, la liaison indémontable entre la clé et l'organe de serrage est obtenue par déformation plastique desdites branches l'une vers l'autre, de manière à engager ces branches dans les trous du chapeau.

De préférence, ledit dispositif de liaison réalise une liaison démontable entre la clé et l'organe de serrage, au moins en l'absence de serrage par cet organe de serrage.

De manière préférée, l'organe de serrage comporte une encoche d'accès latéral à ladite gorge annulaire, pour le passage de l'une desdites branches vers cette gorge annulaire, l'un desdits trous du chapeau présentant la forme d'une fente ayant une extrémité ouverte pour le passage de l'une desdites branches.

Avantageusement, la clé comporte un bras de manoeuvre pourvu d'une rallonge avec lequel ce bras de manoeuvre forme un manche télescopique de longueur réglable, ladite rallonge étant déplaçable le long du bras de manoeuvre entre une position rétractée et une position d'extension du manche télescopique.

De préférence, une partie au moins du bras de manoeuvre est faite d'un matériau magnétique.

L'invention a également pour objet un appareil, caractérisé en ce qu'il comporte un dispositif de serrage tel que défini ci-dessus.

Selon une application avantageuse, cet appareil, est constitué par une scie à chaîne qui comporte une chaîne de coupe sans fin, ainsi qu'un guide-chaîne pour cette chaîne, et dont un dispositif de blocage de ce guide-chaîne comprend ledit dispositif de serrage.

Avantageusement, l'appareil comprend une zone de rangement du manche du dispositif de serrage, dans une position angulaire prédéterminée, autour de l'axe de vissage.

De préférence, l'appareil comporte un aimant de retenue du manche en position rangée au niveau de ladite zone de rangement.

L'invention sera bien comprise à la lecture de la description qui va suivre, donnée uniquement à titre d'exemple et faite en se référant aux dessins annexés, parmi lesquels :
- la figure 1 est une vue en perspective d'une scie à chaîne conforme à l'invention ;
- la figure 2 est une vue éclatée d'un dispositif de serrage qui équipe la scie à chaîne de la figure 1 et qui est conforme à l'invention ;
- la figure 3 est une vue de dessus, avec arrachement, du dispositif de serrage de la figure 2 ;
- la figure 4 est une coupe selon la ligne IV-IV de la figure 3 ;
- la figure 5 est une coupe selon la ligne V-V de la figure 3 ;
- la figure 6 est une vue en perspective du dispositif de serrage représenté aux figures 2 à 5, montré sans sa rallonge formant poignée et illustrant une étape de l'assemblage des éléments dudit dispositif ;
- la figure 7 est une vue de dessus, avec arrachement, du dispositif de serrage des figures 2 à 5 et illustre une position de la clé considérée arbitrairement comme une étape finale d'un serrage à l'aide du dispositif de serrage des figures 2 à 5 ; le tracé en traits fins interrompus illustre une position de la clé lors du desserrage ;
- la figure 8 est une vue analogue à la figure 1 et illustre la même étape finale de serrage que la figure 7 ;
- la figure 9 est une vue analogue à la figure 7 et illustre le pivotement de la clé dans une position permettant son basculement autorisant son escamotage en position de repos ;
- la figure 10 est une perspective d'une scie à chaîne et montrant la clé dans une position de basculement corrrespondant à la figure 9 ;
- la figure 11 est une vue analogue à la figure 9 et montre le basculement de la clé en position de repos.
- la figure 12 est une vue en perspective de la scie à chaîne représentée aux figures 8 et 10 et montrant le bras de manoeuvre de la clé en position escamotée contre le carter de ladite scie à chaîne.

On se reporte auxdits dessins pour décrire un mode d'exécution avantageux bien que nullement limitatif du dispositif de serrage selon l'invention.

On souligne encore que si on décrit ci-après une application particulièrement avantageuse de l'invention à l'équipement des scies à chaîne, le dispositif de serrage revendiqué peut également s'appliquer à d'autres outils ou machines dans lesquels de fréquents réglages de serrage doivent être opérés, notamment pour des appareils utilisables en extérieur.

Sur la figure 1, est représentée une scie à chaîne portative 1, qui comporte une chaîne de coupe 2 sans fin partiellement illustrée et un guide-chaîne 3 maintenant et supportant cette chaîne 2. Un dispositif de serrage 4 désigné dans son ensemble par la référence 4 à la figure 1 serre ce guide-chaîne 3 et un carter de protection 5 entre un mors 5A et un corps d'assemblage 6.

Sur la figure 2, est représenté le dispositif de serrage 4, qui comprend un écrou 7 destiné à être vissé sur une tige filetée 8, par exemple constituée par la tige filetée d'une vis. Ce dispositif de serrage comprend encore une clé de manoeuvre 11 et un dispositif de liaison désigné dans son ensemble par la référence 9 permettant d'unir l'écrou 7 à ladite clé de manoeuvre 11.

L'écrou 7 est percé d'un trou taraudé 13 d'axe X-X', qui est l'axe de vissage de cet écrou 7, c'est-à-dire l'axe autour duquel tourne l'écrou 7 lors de son visage et de son dévissage. L'écrou 7 est muni d'une gorge annulaire et latérale 14, au niveau de sa surface périphérique 15.

Cette surface périphérique 15 est cylindrique et possède une section circulaire centrée sur l'axe X-X'.

L'écrou 7 est pourvu d'une goupille 16, qui traverse la gorge latérale 14 de part en part.

L'écrou 7 est coiffé d'un chapeau tubulaire enveloppant rotatif 10 comportant deux trous diamétralement opposés 26a, 26b débouchant dans la gorge périphérique 14 dudit écrou.

La clé 11 est plate et peut avantageusement être réalisée dans un flan d'acier. Elle comprend un bras 17 que prolonge une tête 18 d'accouplement à l'écrou 7. La tête 18 présente la forme d'une fourchette possédant deux branches 19 et 20 qui s'incurvent puis se dirigent l'une vers l'autre. L'une de ces branches (branche 19) est plus longue que l'autre (branche 20) et sa portion d'extrémité forme un doigt 21 venant buter contre la goupille 16, d'un côté ou de l'autre de celle-ci, selon le sens de rotation de la clé.

Le chapeau 10 comporte une jupe cylindrique 24, que ferme une paroi d'extrémité 25. Deux trous traversants 26a et 26b pour le passage des branches 19 et 20 sont percés dans la jupe 24, à l'opposé l'un de l'autre. L'un des trous (trou 26a) peut être circulaire et fermé latéralement.

Selon un mode d'exécution, le second trou (trou 26b) présente la forme d'une fente dont une extrémité est dans l'axe du trou 26a et dont l'autre extrémité, débouche dans le bord du chapeau 10, à l'arrière de celui-ci.

Les portions terminales des branches 19 et 20 sont coaxiales et engagées dans les trous 26a et 26b de manière à former ensemble un arbre discontinu de montage à basculement de la clé 11 sur le chapeau 10. L'axe Y-Y' de basculement de cette clé 11 est perpendiculaire à l'axe de vissage X-X', lesdits axes Y-Y' et X-X' se croisant.

Ainsi qu'on peut le voir sur les figures 3 à 5, le chapeau 10 est monté à rotation sur l'écrou 7, de manière que son axe de rotation coïncide avec l'axe de vissage X-X'. Les branches 19 et 20 pénètrent dans la gorge périphérique 14 et retiennent ainsi la clé 11 et le chapeau 10 sur l'écrou 7. Ce faisant, elles présentent l'avantage de remplir une deuxième fonction, leur première fonction évoquée ci-dessus étant de former un arbre de montage à basculement.

A cet égard, on note que la branche 19, par l'intermédiaire de son extrémité 21, remplit également une fonction de doigt d'entraînement en rotation de l'écrou 7. Le cumul de fonctions remplies par les branches 19 et 20 participe à une simplification avantageuse du dispositif de serrage 4 et favorise sa compacité.

Une encoche 27 est ménagée latéralement dans la paroi arrière délimitant la gorge 14 de l'écrou 7, cette encoche débouchant dans ladite gorge.

Pour assembler les éléments du dispositif de liaison, on place l'écrou 7 dans le chapeau 10. Ensuite, on insère la branche 19 dans le trou 26a et dans la gorge 14 de l'écrou. Enfin, on fait coulisser l'autre branche vers le fond de la fente 26b, en même temps qu'on engage cette branche 20 dans la gorge périphérique 14, en la faisant passer dans l'encoche 27 (figure 6). Ce mode d'assemblage permet de réaliser une liaison démontable entre la clé 11 et l'écrou 7.

Selon un autre mode d'exécution, l'écrou 7 peut être dépourvu de l'encoche 27, tandis que le trou 26b peut présenter la même forme circulaire que le trou 26a. Si tel est le cas, on peut insérer les branches 19 et 20 dans le trous 26a, le trou 26b et la gorge 14 en les déformant plastiquement l'une vers l'autre. Dans ce cas, on réalise une liaison indémontable entre la clé et l'organe de serrage.

Selon un mode de réalisation avantageux, le bras de manoeuvre de la clé possède une longueur réglable. Dans ce cas, ce bras de manoeuvre est constitué de deux éléments assemblés de manière télescopique, soit un bras 17 muni de la tête d'accouplement 18 sur lequel est montée, avec une aptitude de coulissement, une rallonge 12.

Cette rallonge constitue une poignée qui peut être exécutée en toute matière rigide convenable, par exemple en matière plastique. Le bras interne 17 est muni d'une fente longitudinale 22, dans laquelle passe la tige d'un boulon 23. La fente 22 comporte deux extrémités à chacune desquelles son bord forme l'une de deux butées 22a et 22b pour la tige du boulon 23. Ce boulon 23 et la butée 22a forment des moyens complémentaires de retenue de la poignée 12 sur le bras 17.

Contrairement à la branche 19, la branche 20 peut franchir l'emplacement de la goupille 16 sans s'y accrocher, ainsi qu'on peut le voir à la figure 3.

La clé 11 peut librement tourner par rapport à l'écrou 7, sur une plage de débattement angulaire référencée α à la figure 7. A une extrémité de cette plage ou angle de débattement α, le doigt 21 vient buter contre la goupille 16 et accouple ainsi la clé 11 à l'écrou 7 dans le sens d'un vissage F₁ de cet écrou 7, ce qui est le cas du doigt 21 en trait plein à la figure 7. A l'autre extrémité de la plage ou angle de débattement α, le doigt 21 vient aussi buter contre une surface opposée de la goupille 16 et accouple ainsi la clé 11 à l'écrou 7, mais dans le sens d'un dévissage F₂ de cet écrou 7, ce qui est le cas du doigt 21 de la clé 11 en trait mixte fin à la figure 7. La goupille 16 forme donc une double butée pour le doigt 21.

Dans l'exemple représenté, la plage de débattement angulaire α s'étend sur plus de 340°, ce qui est avantageux. Elle peut cependant être moins étendue. De préférence, la plage ou angle de débattement angulaire α est toutefois au moins de 170°.

La poignée 12 forme une rallonge en ce sens qu'elle peut coulisser longitudinalement sur le bras 17. En d'autres termes, le bras 17 et la poignée 12 forment ensemble un manche télescopique 28, qui est montré en position rétractée à la figure 4 et qui est illustré en extension à la figure 6.

Le carter 5 de l'outil est pourvu latéralement d'un logement 29 destiné à recevoir le bras de manoeuvre 17 de la clé ou le manche télescopique 28 de cette dernière en position rétractée. Un moyen de retenue permet de maintenir le bras de manoeuvre 17 ou le manche télescopique 28 de la clé en position escamotée, contre le carter 5 de l'outil. Par exemple, dans le fond du logement 29, est disposé un aimant permettant de retenir le bras de manoeuvre 17 ou le manche 28 en position escamotée de repos, cet aimant étant visible et désigné par la référence 30 aux figures 8 et 10.

Pour visser l'écrou 7, on fait tourner la clé 11 dans le sens F₁ autour de l'axe de vissage X-X' (figure 7), de manière que son doigt 21 vienne au contact de la goupille 16 puis entraîne l'écrou 7 par l'intermédiaire de ladite goupille 16.

Sur les figures 7 et 8, on considère que la clé 11 se trouve dans une position correspondant à l'instant où la force de serrage idoine vient d'être obtenue. Il convient alors d'escamoter le manche 28 dans le logement 29, ce qui se fait sans difficulté lorsque la position angulaire de ce logement 29 autour de l'axe X-X' se trouve dans la plage de débattement angulaire α, à l'issue du serrage de l'écrou 7. En effet, la clé 11 peut tourner librement, l'organe de serrage 7 restant bloqué dans la position d'immobilisation correspondant au serrage désiré.

Dans l'exemple représenté à la figure 8, la position angulaire du logement 29 autour de l'axe X-X' est en dehors de la plage de débattement angulaire α, à l'issue du serrage de l'écrou 7. Le rangement du manche 28 comprend alors une première étape qui consiste à placer ce manche 28 dans la position illustrée à la figure 10, en le faisant pivoter autour de l'axe X-X', après l'avoir rétracté. Sur cette figure 10, le manche 28 rétracté se trouve à l'opposé du logement 29 par rapport à l'axe X-X'. On le bascule ensuite autour de l'axe Y-Y', dans le sens de la flèche F₃, de sorte à l'encastrer dans le logement 29, après quoi le manche 28 est tel qu'illustré aux figures 1 et 12. Sur ces figures, le manche 28 de la clé est rangé dans le logement 29, où il est retenu par l'aimant 30 attirant une partie magnétique de ce manche 28, à savoir son bras de manoeuvre 17. D'autres moyens de retenu du bras de manoeuvre de la clé en position escamotée de repos peuvent être prévus.

Lorsque l'écrou 7 est serré contre le mors 5A, ce dernier ferme latéralement l'encoche 27, ainsi que le trou 26b, de sorte que la clé 11 et le chapeau 10 ne peuvent plus être dissociés de l'écrou 7.

L'invention ne se limite pas au mode de réalisation décrit précédemment. En particulier, l'organe de serrage mobile en rotation peut être constitué par une vis, auquel cas le dispositif de liaison 9 qui vient d'être décrit se trouve au niveau de la tête de cette vis.

## Revendications

1. Dispositif de serrage du genre vis-écrou, comprenant un organe de serrage (7) apte à être entraîné en rotation et une clé (11) d'entraînement de cet organe de serrage (7), munie d'un bras de manoeuvre (17), cette clé (11) et l'organe de serrage (7) étant unis par un dispositif de liaison (9) agencé de façon que la clé (11) peut basculer par rapport à l'organe de serrage (7) autour d'un axe de basculement (Y-Y') perpendiculaire à l'axe de vissage (X-X') dudit organe de serrage (7) de sorte à permettre son placement en position de repos sensiblement perpendiculaire audit axe de vissage et peut entraîner l'organe de serrage (7) en rotation autour dudit axe de vissage (X-X'), dans le sens du serrage ou du desserrage, ou tourner librement par rapport à l'organe de serrage (7), autour dudit axe de vissage (X-X'), sur une plage de débattement angulaire (α) d'au moins 170°, dans le sens contraire au sens de serrage après immobilisation dudit organe de serrage (7), en fin de manoeuvre de serrage, **caractérisé en ce que** l'organe de serrage (7) et la clé de manoeuvre (11) du dispositif de liaison (9) sont pourvus respectivement de moyens (16, 21) venant au contact l'un de l'autre, lors de la rotation de ladite clé, d'une part, dans le sens du vissage (F1) de l'organe de serrage (7) lorsque la clé (11) se trouve à une première extrémité de la plage de débattement angulaire (α), ainsi que, d'autre part, dans le sens du dévissage (F₂) de l'organe de serrage (7) lorsque la clé (11) se trouve à une deuxième extrémité de la plage de débattement angulaire (α).

2. Dispositif de serrage selon la revendication 1, **caractérisé en ce que** l'organe de serrage rotatif (7) du système vis-écrou (7-8) relié à la clé de manoeuvre (11) est constitué par l'écrou (7) dudit système.

3. Dispositif de serrage suivant l'une quelconque des revendications 1 ou 2, **caractérisé en ce que** les moyens de liaison (9) entre la clé d'entraînement (11) et l'organe de serrage (7) comprennent :
- une gorge annulaire (14) ménagée dans la surface cylindrique externe (15) du corps de l'organe de serrage (7) et dans le fond de laquelle est logée une butée d'entraînement (16) orientée parallèlement à l'axe de vissage (X-X') dudit organe de serrage (7) ;
- un chapeau rotatif tubulaire (10) dans lequel est logé le corps dudit organe de serrage (7) et comportant deux trous diamétralement opposés (26a, 26b) débouchant dans la gorge annulaire (14) dudit organe de serrage (7), et
- un agencement d'une tête (18) de la clé d'entraînement (11) selon lequel ladite tête (18) est réalisée sous forme d'une fourchette à deux branches (19, 20), les extrémités de ces branches étant recourbées ou formées en direction l'une de l'autre et engagées avec une aptitude de rotation dans les trous diamétralement opposés (26a, 26b) du chapeau rotatif (10), l'une (21) au moins de ces extrémités recourbées étant dimensionnée pour s'étendre à travers ladite gorge (14) et venir au contact de la butée (16) d'entraînement de l'organe de serrage (7), lors de la manoeuvre de ladite clé.

4. Dispositif de serrage selon la revendication 3, **caractérisé en ce que** l'extrémité recourbée de la seconde branche (20) de la fourchette (18) est dimensionnée de façon à ne pas entrer au contact de la butée d'entraînement (16) de l'organe de serrage (7), lors du pivotement de la clé (11) autour de l'axe de vissage (X-X'), par rapport à l'organe de serrage (7).

5. Dispositif de serrage selon l'une quelconque des revendications 1 à 4, **caractérisé en ce que** ledit dispositif de liaison (9) réalise une liaison indémontable entre la clé (11) et l'organe de serrage (7).

6. Dispositif de serrage selon l'une quelconque des revendications 1 à 4, **caractérisé en ce que** ledit dispositif de liaison (9) réalise une liaison démontable entre la clé (11) et l'organe de serrage (7), au moins en l'absence de serrage par cet organe de serrage (7).

7. Dispositif de serrage selon la revendication 6, **caractérisé en ce que** l'organe de serrage (7) comporte une encoche (27) d'accès latéral à ladite gorge annulaire (14), pour le passage d'une au moins desdites branches (19, 20) vers cette gorge annulaire (14), l'un desdits trous (26a, 26b) du chapeau (10) présentant la forme d'une fente (26b) ayant une extrémité ouverte pour le passage d'une desdites branches (19, 20).

8. Dispositif de serrage selon l'une quelconque des revendications 1 à 7, **caractérisé en ce que** la clé (11) comporte un bras de manoeuvre (17) pourvu d'une rallonge (12) avec lequel ce bras de manoeuvre forme un manche télescopique (28), ladite rallonge (12) étant déplaçable le long du bras de manoeuvre (17) entre une position rétractée et une position d'extension du manche télescopique (28).

9. Dispositif de serrage selon la revendication 8, **caractérisé en ce que** la clé (11) comporte une butée (22b) de retenue de la rallonge (12) sur ledit bras de manoeuvre (17).

10. Dispositif de serrage selon l'une quelconque des revendications précédentes, **caractérisé en ce que** la clé (11) comporte un bras de manoeuvre (17) ou un manche (17-28) dont une partie (17) au moins est faite d'un matériau magnétique.

11. Appareil, **caractérisé en ce qu'**il comporte un dispositif de serrage (4) selon l'une quelconque des revendications précédentes.

12. Appareil selon la revendication 11, **caractérisé en ce qu'**il s'agit d'une scie à chaîne (1) qui comporte une chaîne de coupe sans fin (2), ainsi qu'un guide-chaîne (3) et un dispositif de blocage comprenant ledit dispositif de serrage (4) pour serrer ledit guide-chaîne (3) sur le corps (6) de l'appareil.

13. Appareil selon l'une des revendications 11 et 12, **caractérisé en ce qu'**il comprend une zone (29) de rangement du bras de serrage (17) ou d'un manche (28) du dispositif de serrage (4), dans une position angulaire d'escamotage prédéterminée autour de l'axe de vissage (X-X'), contre le carter (5) de l'appareil.

14. Appareil selon la revendication 13, **caractérisé en ce qu'**il comporte un aimant (30) de retenue du bras de manoeuvre (17) et du manche (28) en position escamotée au niveau de ladite zone de rangement (29).

## Patentansprüche

1. Spannvorrichtung der Schrauben-Mutter-Art, die ein Klemmelement (7) aufweist, das drehbar ausgebildet ist sowie einen Betätigungsschlüssel (11) für das Klemmelemente (7), der mit einem Lenkarm (17) ausgebildet ist, wobei der Schlüssel (11) und das Klemmelement (7) mittels einer Verbindungsvorrichtung (9) verbunden sind, wobei der Schlüssel (11) relativ zum Klemmelement (7) um eine Drehachse (Y-Y') senkrecht zu der Schraubenachse (X-X') des Klemmelementes (7) schwenkbar angeordnet ist, derart, dass seine Positionierung in der Ruheposition im wesentlichen senkrecht zur Schraubenachse ist und bei der das Klemmelement (7), um die Schraubenachse (X-X') zum Anziehen oder zum Lösen gedreht werden kann oder relativ zu dem Klemmelement (7) um die Schraubenachse (X-X') über einen Bereich der Winkelbewegung (α) von mindestens 170°, in der entgegengesetzten Richtung zu der Spannrichtung nach Festlegung des Klemmelement (7) am Ende des Spannvorgangs frei drehbar ist **dadurch gekennzeichnet, dass** das Klemmelement (7) und der Betätigungsschlüssel (11) der Verbindungsvorrichtung (9) jeweils mit Mitteln (16, 21) in Kontakt miteinander sind, so dass sich erstens bei Drehen des Schlüssels in Einschraubrichtung (F1) des Klemmelements (7) der Schlüssel (11) an einem ersten Ende des Winkelbereichs (α) befindet und sich zweitens der Schlüssel in der Losdrehrichtung (F2) des Klemmelements (7) an einem zweiten Ende des Winkelbereichs (α) befindet.

2. Spannvorrichtung nach Anspruch 1, **dadurch gekennzeichnet, dass** das drehbare Klemmelement (7) des Schrauben-Mutter-System (7-8), das mit dem Betätigungsschlüssel (11) verbunden ist, durch die Mutter (7) des besagten Systems gebildet wird.

3. Spannvorrichtung nach einem der Ansprüche 1 oder 2, **dadurch gekennzeichnet, dass** die Verbindungsmittel (9) zwischen dem Betätigungsschlüssel (11) und dem Klemmelement (7) folgendes umfassen:
- eine ringförmige Nut (14) in der äußeren zylindrischen Oberfläche (15) des Körpers des Klemmelements (7) und in dessen Boden ein Mitnahmeanschlag (16) gebildet ist, der parallel zur Schrauben-Achse (X-X') des Klemmelementes (7) orientiert ist;
- eine drehbare rohrförmige Kappe (10), in der der Körper des Klemmelement (7) untergebracht ist und der mit zwei diametral gegenüberliegenden Öffnungen (26a, 26b) in der ringförmigen Nut (14) des Klemmelement (7) versehen ist, und
- eine Kopfanordnung (18) des Betätigungsschlüssels (11) vorgesehen ist, wobei der Kopf (18) als Gabel mit zwei Schenkeln (19, 20) gebildet wird, die Enden dieser Schenkel gebogen oder in der Richtung aufeinander zu ausgebildet sind und mit der Fähigkeit zur Drehung in den diametral gegenüberliegenden Bohrungen (26a, 26b) der drehbaren Kappe (10), wobei mindestens eines (21) dieser gebogenen Enden derart bemessen ist, um sich durch die Nut (14) zu erstrecken und bei Betätigung des Betätigungsschlüssels in Eingriff mit dem Mitnahmeanschlag (16) zum Mitnehmen des Klemmelements (7) zu kommen.

4. Spannvorrichtung nach Anspruch 3, **dadurch gekennzeichnet, dass** das gekrümmte Ende des zweiten Schenkels (20) der Gabel (18) so bemessen ist, dass es nicht in Kontakt mit dem Mitnahmeanschlag (16) des Klemmelements (7) beim Drehen des Schlüssels (11) um die Schraubenachse (X-X') bezüglich des Klemmelementes (7) kommt.

5. Spannvorrichtung nach einem der Ansprüche 1 bis 4, **dadurch gekennzeichnet, dass** die Verbindungseinrichtung (9) eine nicht lösbare Verbindung zwischen dem Schlüssel (11) und dem Klemmelement (7) darstellt.

6. Spannvorrichtung nach einem der Ansprüche 1 bis 4, **dadurch gekennzeichnet, dass** die Verbindungseinrichtung (9) eine lösbare Verbindung zwischen dem Schlüssel (11) und dem Klemmelement (7) darstellt, zu mindestens durch das Fehlen des Klemmens dieses Klemmelements (7).

7. Spannvorrichtung nach Anspruch 6, **dadurch gekennzeichnet, dass** das Klemmelement (7) eine Kerbe (27) zum seitlichen Zugang zu der ringförmigen Nut (14) aufweist, für den Durchgang von mindestens einem der Schenkel (19, 20) zu der ringförmigen Nut (14), wobei eines der Öffnungen (26a, 26b) der Kappe (10) die Form eines Schlitzes (26b) mit einem offenen Ende für den Durchtritt von einem der besagten Schenkel (19, 20) aufweist.

8. Spannvorrichtung nach einem der Ansprüche 1 bis 7, **dadurch gekennzeichnet, dass** der Schlüssel (11) einen Betätigungsarm (17) aufweist, der mit einer Verlängerung (12) versehen ist, mit dem der Betätigungsarm einen teleskopierbaren Griff (28) bildet, wobei die Verlängerung (12) entlang des Arms (17) zwischen einer eingeschobenen Position und einer ausgezogenen Position des ausziehbaren Griffs (28) bewegbar ist.

9. Spannvorrichtung nach Anspruch 8, **dadurch gekennzeichnet, dass** der Schlüssel (11) einen Anschlag (22b) zum Halten der Verlängerung (12) am Betätigungsarm (17) aufweist.

10. Spannvorrichtung nach einem der vorhergehenden Ansprüche, **dadurch gekennzeichnet, dass** der Schlüssel (11) einen Betätigungsarm (17) oder einenGriff (17-28) aufweist, bei dem wenigstens ein Abschnitt (17) aus einem magnetisches Material ausgebildet ist.

11. Gerät **dadurch gekennzeichnet, dass** es eine Spannvorrichtung (4) nach einem der vorhergehenden Ansprüche aufweist.

12. Gerät nach Anspruch 11, **dadurch gekennzeichnet, dass** es eine Kettensäge (1) mit einer endlosen Sägekette (2) sowie einer Kettenführung (3) aufweist und eine Verriegelungsvorrichtung die genannte Spannvorrichtung (4), zum Festlegen der Kettenführung (3) auf dem Körper (6) des Gerätes umfasst.

13. Gerät nach einem der Ansprüche 11 und 12, **dadurch gekennzeichnet, dass** es einen Lagerabschnitt (29) zur Lagerung des Betätigungsarms (17) oder eines Griffes (28) der Spannvorrichtung (4) gegen das Gehäuse (5) des Gerätes in einer versenkbaren vorbestimmten Winkelposition relativ zur Schraubenachse (X-X') aufweist.

14. Gerät nach Anspruch 13, **dadurch gekennzeichnet, dass** es einen Magneten (30) zum Halten des Betätigungsarms (17) und des Griffes (28) in der versenkbaren Position im Bereich des Lagerabschnitts (29) umfasst.

## Claims

1. A tightening device of the screw-and-nut kind comprising a tightening member (7) capable of being driven in rotation and a wrench (11) for driving said tightening member (7), provided with an operating arm (17), said wrench (11) and the tightening member (7) being connected by a connecting device (9) so arranged that the wrench (11) can pivot with respect to the tightening member (7) about a pivot axis (Y-Y') perpendicular to the screwing axis (X-X') of said tightening member (7) in such a way as to permit placement thereof in a rest position substantially perpendicular to said screwing axis and can drive the tightening member (7) in rotation about said screwing axis (X-X') in the tightening or untightening direction or can rotate freely with respect to the tightening member (7) about said screwing axis (X-X') over an angular motion range (α) of at least 170° in the direction opposite to the tightening direction after immobilisation of said tightening member (7) at the end of the tightening operation, **characterised in that** the tightening member (7) and the operating wrench (11) of the connecting device (9) are respectively provided with means (16, 21) which come into contact with each other upon rotation of said wrench on the one hand in the direction (F1) of screwing of the tightening member (7) when the wrench (11) is at a first end of the angular motion range (α) and on the other hand in the direction (F₂) of unscrewing of the tightening member (7) when the wrench (11) is at a second end of the angular motion range (α).

2. A tightening device according to claim 1 **characterised in that** the rotatable tightening member (7) of the screw-and-nut system (7-8) connected to the operating wrench (11) is formed by the nut (7) of said system.

3. A tightening device according to either one of claims 1 and 2 **characterised in that** the connecting means (9) between the drive wrench (11) and the tightening member (7) comprise:
- an annular groove (14) in the outside cylindrical surface (15) of the body of the tightening member (7) and in the bottom of which is disposed a drive abutment (16) oriented parallel to the screwing axis (X-X') of said tightening member (7);
- a tubular rotary cap (10) in which is disposed the body of said tightening member (7) and comprising two diametrally opposite holes (28a, 28b) opening into the annular groove (14) of the tightening member (7), and
- an arrangement of a head (18) of the drive wrench (11) whereby said head (18) is in the form of a fork with two prongs (19, 20), the ends of said prongs being curved or shaped in the direction of each other and engaged with a capacity for rotation in the diametrally opposite holes (26a, 26b) of the rotary cap (10), one (21) at least of said curved ends being of such a size as to extend through said groove (14) and come into contact with the drive abutment (16) of the tightening member (7) upon operation of said wrench.

4. A tightening device according to claim 3 **characterised in that** the curved end of the second prong (20) of the fork (18) is of such a size as not to come into contact with the drive abutment (16) of the tightening member (7) upon the pivotal movement of the wrench (11) about the screwing axis (X, X') with respect to the tightening member (7).

5. A tightening device according to any one of claims 1 to 4 **characterised in that** said connecting device (9) provides a non-releasable connection between the wrench (11) and the tightening member (7).

6. A tightening device according to any one of claims 1 to 4 **characterised in that** said connecting device (9) provides a releasable connection between the wrench (11) and the tightening member (7) in the absence of tightening by said tightening member (7).

7. A tightening device according to claim 6 **characterised in that** the tightening member (7) comprises a notch (27) for lateral access to said annular groove (14) for the passage of one at least of said prongs (19, 20) towards said annular groove (14), one of said holes (26a, 26b) of the cap (10) being in the form of a slot (26b) having an open end for the passage of one of said prongs (19, 20).

8. A tightening device according to any one of claims 1 to 7 **characterised in that** the wrench (11) comprises an operating arm (17) provided with an extension portion (12) with which said operating arm forms a telescopic sleeve (28), said extension portion (12) being displaceable along the operating arm (17) between a retracted position and an extended position of the telescopic sleeve (28).

9. A tightening device according to claim 8 **characterised in that** the wrench (11) comprises an abutment (22b) for retaining the extension portion (12) on said operating arm (17).

10. A tightening device according to any one of the preceding claims **characterised in that** the wrench (11) comprises an operating arm (17) or a sleeve (17-28) of which a part (17) at least is made of a magnetic material.

11. Apparatus **characterised in that** it comprises a tightening device (4) according to any one of the preceding claims.

12. Apparatus according to claim 11 **characterised in that** it is a chain saw (1) comprising an endless cutting chain (2) and a chain guide (3) and a blocking device comprising said tightening device (4) to tighten said chain guide (3) on the body (6) of the apparatus.

13. Apparatus according to one of claims 11 and 12 **characterised in that** it comprises an area (29) for storage of the tightening arm (17) or a sleeve (28) of the tightening device (4) in a predetermined angular retraction position around the screwing axis (X-X') against the casing (5) of the apparatus.

14. Apparatus according to claim 13 **characterised in that** it comprises a magnet (30) for retaining the operating arm (17) and the sleeve (28) in the retracted position at the location of said storage area (29).
